# EUROPÄISCHE PATENTSCHRIFT

(11) **EP 1 443 296 B1**
(45) Veröffentlichungstag und Bekanntmachung des Hinweises auf die Patenterteilung: **08.08.2007**
(21) Anmeldenummer: 04001764.2
(22) Anmeldetag: 28.01.2004
(51) Int. Cl.: F42B 3/00, F15B 15/19

(54) **Pyromechanisches Trennelement**
Disconnecting device activated by a pyrotechnically actuated piston
Dispositif de séparation mécanique activé par des moyens pyrotechniques

(30) Priorität: 29.01.2003 DE 10303377
(43) Veröffentlichungstag der Anmeldung: 04.08.2004
(73) Patentinhaber: Delphi Technologies, Inc., Troy, MI 48007 (US); TRW Airbag Systems GmbH, 84544 Aschau am Inn (DE)
(72) Erfinder: Brede, Uwe, 90765 Fuerth (DE); Laucht, Horst, Dr., 83543 Rott am Inn (DE)
(74) Vertreter: Schmidt, Christian

(56) Entgegenhaltungen:
- EP-A- 1 162 333
- DE-A- 19 922 674
- DE-C- 4 326 737
- DE-C- 10 203 710
- US-A- 4 091 621
- US-A- 4 860 698

## Beschreibung

Die Erfindung betrifft ein pyromechanisches Trennelement, wie es beispielsweise in der EP 1 162 333 A1, in der US 4,860,698 oder in der DE 43 26 737 C1 beschrieben ist.

Bekannt sind mit pyrotechnischen Brennstoffen angetriebene Trennelemente, die meist in Form von Schrauben aufgebaut und in einem speziell ausgeformten Hohlraum mit einer gasentwickelnden Ladung versehen sind. Ein elektrisch oder mechanisch auslösbares Anzündelement zündet nach Bedarf diesen pyrotechnischen Stoff, der einen sehr hohen Druck erzeugt und die Schraube an einer bestimmten vorgeschwächten Sollbruchstelle auseinanderreißt. Die Problematik bei diesen Schrauben besteht in der Regel im Normalbetrieb, bei dem mechanische Baugruppen mit einer bestimmten Haltekraft zusammengehalten werden sollen. Durch Temperaturatmungsvorgänge und mechanische Wechselbelastungen stellen in der Regel diese Sollbruchstellen einen ungewollte Schwächung für den Langzeitbetrieb dar. Man löst dieses Problem damit, dass die Restwandstärke der Sollbruchstelle überdimensioniert wird. Dies hat jedoch wiederum zur Folge, dass bei der Trennung sehr hohe Drücke benötigt werden. Es gibt jedoch viele Anwendungen bei denen Trennelemente lediglich zwei Bauelemente zusammenhalten sollen und die normalen Betriebskräfte nicht sehr hoch sind. Bei Trennschrauben mit eingearbeiteten Sollbruchstellen müssen ebenfalls die Anzündelemente und die Ladungen gegen den Hochdruck so eingebaut werden, dass bei dem Trennvorgang nicht der Zündmechanismus herausgeschleudert wird.

Der Erfindung liegt die Aufgabe zu Grunde, ein pyromechanisches Trennelement zu entwickeln, welches die Einstellung der Trennkraft bei einer gewollten Auslösung definiert je nach Aufgabenstellung erlaubt und welches zugleich aus einer geringen Anzahl an Einzelteilen besteht. Erfindungsgemäß wird diese Aufgabe durch die Merkmale des Anspruchs 1 gelöst. Ein wesentliches Merkmal ist der Einsatz von bereits hermetisch dichten pyrotechnischen Druckelementen und die Einführung eines besonderen Konstruktionselementes, das die Einstellung der Trennkraft bei einer gewollten Auslösung definiert je nach Aufgabenstellung erlaubt. Dieses Konstruktionselement ist erfindungsgemäß ein Arretierungs- und Kraftbegrenzungselement mit dem der Verrastungsbolzen am Gehäuse verankert ist.

In einer bevorzugten Ausführungsform ist das Arretierungs- und Kraftbegrenzungselement eine Tellerfeder mit bevorzugt kronenförmigen Einschnitten, welche im verrasteten Zustand sowohl in einer Verrastungsbolzennut im Verrastungsbolzen als auch in einer Gehäusenut sitzt.

Alternativ kann das Arretierungs- und Kraftbegrenzungselement auch ein Blechring oder ein Federring sein, der im verrasteten Zustand sowohl in einer Verrastungsbolzennut als auch in einer Gehäusenut sitzt.

In einer anderen Ausführungsform ist das Arretierungs- und Kraftbegrenzungselement eine radiale Auskragung am Verrastungsbolzen, die in eine Gehäusenut am Gehäuse eingreift.

Vorteilhafterweise ist auf dem Außenumfang des Verrastungsbolzens ein in einer Nut eingelassener Dichtungsring angeordnet.

Weitere Merkmale der Erfindung ergeben sich aus den Figuren, die nachfolgend beschrieben sind. Es zeigt:
- Fig. 1: eine Ausführungsform eines pyromechanischen Trennelements mit einer Tellerfeder mit kronenförmigen Einschnitten als Arretierungs- und Kraftbegrenzungselement,
- Fig. 2: eine Ausführungsform analog Fig. 1, jedoch mit einem Blechring als Arretierungs- und Kraftbegrenzungselement,
- Fig. 3: eine Ausführungsform analog Figur 1, jedoch mit einem Federring als Arretierungs- und Kraftbegrenzungselement und
- Fig. 4: eine Ausführungsform analog Figur 1, jedoch mit einer radialen Auskragung am Verrastungsbolzen als Arretierungs- und Kraftbegrenzungselement.

Fig. 1 zeigt das erfindungsgemäße pyromechanische Trennelement eingebaut in eine Rohrschelle, die im Bedarfsfall gelöst werden soll.

Das pyromechanische Trennelement besteht im wesentlichen aus dem Gehäuse 1 in welches das pyrotechnische Druckelement 2 über einen Isolierkörper 3 eingesetzt ist, dem elektrischen Steckersystem 4, dem Verrastungsbolzen 5, den Sicherungsringen 6, 7 und dem Arretierungs- und Kraftbegrenzungselement 8. Dieses Arretierungs- und Kraftbegrenzungselement 8 kann unterschiedlich ausgeführt werden. Im Ausführungsbeispiel 1 (Fig. 1) ist dieses Arretierungs- und Kraftbegrenzungselement 8 als Tellerfeder mit kronenförmigen Einschnitten ausgeführt. Dieses Element sitzt im verrasteten Zustand in der Verrastungsbolzennut 9 und in der Gehäusenut 10. Wird versucht, den Verrastungsbolzen 5 und das Gehäuse 1 auseinander zu ziehen, so sperrt das Arretierungs- und Kraftbegrenzungselement 8. Erst beim Überwinden einer Kraft, die durch die Federspannung dieses Elementes und durch die geometrische Form des Arretierungs- und Kraftbegrenzungselements 8 und der Nuten 9, 10 eingestellt wird, kann der Verrastungsbolzen 5 aus dem Gehäuse 1 gezogen werden.

Die beiden Schellenenden 11, 12, die mit dem pyromechanischen Trennelement fest verbunden sind, werden selbst bei hohen normalbedingten mechanischen Belastungen, die die Schelle zusammen- oder auseinanderziehen wollen, festgehalten. Erst im Falle einer gewollten Trennung, z. B. durch Notsituationen oder Überlastsituationen, wird das über das elektrische Steckersystem 4 verbundene pyrotechnische Druckelement 2 mit einem elektrischen Stromstoß beaufschlagt, das pyrotechnische Druckelement 2 gezündet und in dem Antriebsvolumen 19 ein durch die Verbrennung des pyrotechnischen Stoffes hoher Antriebsdruck erzeugt, der wiederum auf den Verrastungsbolzen 5 drückt.

Die aus dem Druck und der Fläche des Verrastungsbolzens 5 resultierende Kraft ist bei Überschreiten der Haltekraft des Arretierungs- und Kraftbegrenzungselements 8 in der Lage, Verrastungsbolzen 5 und das Gehäuse 1 zu trennen. Die Sicherungsringe 6, 7 haben in dieser Ausführungsform dafür zu sorgen, dass die beiden Teile fest an den Schellenenden fixiert bleiben und nicht wegfliegen können.

Beim Trennvorgang wird das Arretierungs- und Kraftbegrenzungselement 8 derart verformt, dass die Kanten der Gehäusenut 10 und der Verrastungsbolzennut 9 die Tellerfederkronenelemente abscheren.

In Fig. 2 ist das Arretierungs- und Kraftbegrenzungselement 8 als Blechring ausgeführt. Bei diesem Element wird bei dem Überwinden des Ausziehwiderstandes ebenfalls über die vom Antriebsdruck des pyrotechnischen Druckelementes 2 resultierende Ausziehkraft eine direkte Stanzung des Blechringes erreicht.

Figur 3 zeigt eine weitere Ausführungsform des Arretierungs- und Kraftbegrenzungselements 8 als Federring. Hier bestimmt die Federspannung und Nutenform sowohl die Höhe der Haltekraft als auch die des Ausziehwiderstandes.

Nach Zusammenstecken des Gehäuses 1 mit dem Verrastungsbolzen 5, in dessen Nut 9 sich das Arretierungs- und Kraftbegrenzungselement 8 befindet, schnappt dieses in die im Gehäuse 1 vorgesehene Nut 10 ein und sperrt das Herausziehen. Das pyromechanische Trennelement kann nun in die Schellenenden 11, 12, eingesetzt werden und unter Zusammendrücken mit den Sicherungsringen 6, 7 befestigt werden.

In Figur 4 ist eine andere Ausführungsform des erfindungsgemäßen Trennelements gezeigt. Der Verrastungsbolzen 5 ist derart ausgeführt, dass er beim Zusammenfügen gegen die Schulter der Gehäusenut 16 drückt und dann mit einer hohen Presskraft deformiert wird. Dieser Vorgang stellt im Prinzip eine Art Vernietung dar. Die Ausgestaltung der Nut 17 und der Auskragung 18 und die Art der Materialausführung erlauben unterschiedliche Verrastungskräfte einzustellen. Die Auskragung 18 stellt in diesem Fall das Arretierungs- und Kraftbegrenzungselement 8 dar.

Es ist vorteilhaft zur Abdichtung des Antriebsvolumens 19 auf dem Außenumfang des Verrastungsbolzens 5 einen in einer Nut eingelassenen Dichtungsring 20 anzuordnen. Ebenso sollte auf dem Isolierkörper 3 ein Dichtungsring angeordnet werden.

## Patentansprüche

1. Pyromechanisches Trennelement mit einem in einem Gehäuse (1) eingebauten hermetisch dichten pyrotechnischen Druckelement (2) mit einer gasentwickelnden pyrotechnischen Ladung und einem von diesem durch ein Antriebsvolumen (19) abgetrennten lösbaren und in das Gehäuse (1) eingeschobenen Verrastungsbolzen (5), wobei am Gehäuse (1) ein erster Befestigungspunkt und am Verrastungsbolzen (5) ein zweiter Befestigungspunkt angeordnet sind und der Verrastungsbolzen (5) über ein Arretierungs- und Kraftbegrenzungselement (8) am Gehäuse (1) verankert ist **dadurch gekennzeichnet, dass** der Verrastungsbolzen (5) und das Gehäuse (1) bei Überschreiten der Haltekraft des Arretierungs- und Kraftbegrenzungselements (8) durch die pyrotechnische Ladung trennbar sind.

2. Trennelement nach Anspruch 1, **dadurch gekennzeichnet, dass** das Arretierungs- und Kraftbegrenzungselement (8) eine Tellerfeder mit bevorzugt kronenförmigen Einschnitten ist, welche im verrasteten Zustand sowohl in einer Verrastungsbolzennut (9) im Verrastungsbolzen (5) als auch in einer Gehäusenut (10) sitzt.

3. Trennelement nach Anspruch 1, **dadurch gekennzeichnet, dass** das Arretierungs- und Kraftbegrenzungselement (8) ein Blechring oder ein Federring ist, der im verrasteten Zustand sowohl in einer Verrastungsbolzennut (9) im Verrastungsbolzen (5) als auch in einer Gehäusenut (10) sitzt.

4. Trennelement nach Anspruch 1, **dadurch gekennzeichnet, dass** das Arretierungs- und Kraftbegrenzungselement (8) eine radiale Auskragung (18) am Verrastungsbolzen (5) ist, die in eine Gehäusenut (16) am Gehäuse (1) eingreift.

5. Trennelement nach einem der Ansprüche 1 bis 4, **dadurch gekennzeichnet, dass** auf dem Aussenumfang des Verrastungsbolzens (5) ein in einer Nut eingelassener Dichtungsring (29) angeordnet ist.

## Claims

1. Pyromechanical separating element having a hermetically sealed pyrotechnic pressure element (2), which is installed in a housing (1) and has a gas-forming pyrotechnic charge, and a releasable latching pin (5) which is separated from the pressure element (2) by a driving volume (19) and is inserted into the housing (1), wherein a first securing point is arranged at the housing (1) and a second securing point is arranged at the latching pin (5), and the latching pin (5) is anchored at the housing (1) via a locking and force-limiting element (8), **characterised in that** the latching pin (5) and the housing (1) can be separated by the pyrotechnical charge on exceeding the holding force of the locking and force-limiting element (8).

2. Separating element according to claim 1, **characterised in that** the locking and force-limiting element (8) is a plate spring with preferably crown-shaped incisions which is seated in the latched state both in a latching pin groove (9) in the latching pin (5) and in a housing groove (10).

3. Separating element according to claim 1, **characterised in that** the locking and force-limiting element (8) is a sheet-metal ring or a spring ring which is seated in the latched state both in a latching pin groove (9) in the latching pin (5) and in a housing groove (10).

4. Separating element according to claim 1, **characterised in that** the locking and force-limiting element (8) is a radial projection (18) at the latching pin (5) that engages into a housing groove (16) at the housing (1).

5. Separating element according to any one of the claims 1 to 4, **characterised in that** a sealing ring (29) which is let into a groove is arranged on the outer circumference of the latching pin (5).

## Revendications

1. Elément sectionneur pyromécanique comprenant un élément de pression pyrotechnique (2) hermétiquement étanche, monté dans un boîtier (1), contenant une charge pyrotechnique génératrice de gaz, et un boulon à enclenchement (5) séparé de celle-ci par un volume propulseur (19), pouvant être détaché, et étant emmanché dans le boîtier (1), un premier point de fixation étant aménagé sur le boîtier (1), et un second point de fixation étant aménagé sur le boulon à enclenchement (5), et le boulon à enclenchement (5) étant ancré dans le boîtier (1) par l'intermédiaire d'un élément d'arrêt et de limitation des forces (8),
**caractérisé en ce que** le boulon à enclenchement (5) et le boîtier (1) peuvent être séparés l'un de l'autre lors d'un dépassement de la force de maintien de l'élément d'arrêt et de limitation des forces (8) par la charge pyrotechnique.

2. Elément sectionneur selon la revendication 1, **caractérisé en ce que** l'élément d'arrêt et de limitation des forces (8) est une rondelle-ressort conique présentant de préférence des encoches en forme de couronne et qui, à l'état d'enclenchement, se loge à la fois dans une rainure d'enclenchement (9) ménagée dans le boulon à enclenchement (5) et dans une rainure (10) ménagée dans le boîtier.

3. Elément sectionneur selon la revendication 1, **caractérisé en ce que** l'élément d'arrêt et de limitation des forces (8) est une rondelle métallique ou une rondelle-ressort qui, à l'état d'enclenchement, se loge à la fois dans une rainure d'enclenchement (9) ménagée dans le boulon à enclenchement (5) et dans une rainure (10) ménagée dans le boîtier.

4. Elément sectionneur selon la revendication 1, **caractérisé en ce que** l'élément d'arrêt et de limitation des forces (8) est une collerette radiale (18) formée sur le boulon à enclenchement (5), qui s'engage dans une rainure (16) du boîtier (1).

5. Elément sectionneur selon l'une des revendications 1 à 4, **caractérisé en ce qu'**un joint d'étanchéité (29) logé dans une rainure est disposé à la périphérie extérieure du boulon à enclenchement (5).
